# EUROPÄISCHE PATENTSCHRIFT

(11) **EP 1 438 470 B1**
(45) Veröffentlichungstag und Bekanntmachung des Hinweises auf die Patenterteilung: **02.05.2007**
(21) Anmeldenummer: 02782950.6
(22) Anmeldetag: 18.10.2002
(51) Int. Cl.: E05B 65/20

(54) **GRIFF AN TÜREN, KLAPPEN ODER DGL., INSBESONDERE FÜR FAHRZEUGE**
HANDLE ON DOORS, HOODS OR THE LIKE, ESPECIALLY FOR VEHICLES
POIGNEE MONTEE SUR DES PORTES, TRAPPES OU SIMILAIRES, DESTINEE NOTAMMENT A DES VEHICULES

(30) Priorität: 27.10.2001 DE 10153143
(43) Veröffentlichungstag der Anmeldung: 21.07.2004
(73) Patentinhaber: Huf Hülsbeck & Fürst GmbH & Co. KG, 42551 Velbert (DE)
(72) Erfinder: MÖNIG, Stefan, 58332 Schwelm (DE); WITTE, Martin, 48683 Ahaus (DE)
(74) Vertreter: Mentzel, Norbert
(86) Internationale Anmeldenummer: PCT/EP2002/011661
(87) Internationale Veröffentlichungsnummer: WO 2003/038216

(56) Entgegenhaltungen:
- DE-A- 19 617 038
- FR-A- 2 772 818
- US-A- 6 059 329
- US-B1- 6 218 933

## Beschreibung

Die Erfindung richtet sich auf einen Griff der im Oberbegriff des Anspruches 1 angegebenen Art.

Solche Griffe sind aus der DE 196 17 038 A1 bekannt und haben einen großen Bedienungskomfort. Bereits bei Annäherung der menschlichen Hand an die Handhabe verändert sich das von der Elektrode des Kondensators erzeugte elektrische Feld in ausreichender Weise, um von der Überwachungselektronik erkannt zu werden. Wenn das geschieht, dann können, ohne Zeitverlust, die gewünschten Funktionen im Kraftfahrzeug bereits ausgelöst werden, ohne dass der Benutzer noch etwas zu unternehmen braucht.

Die US 6,218,933 B1 zeigt einen Griff anderer Art, wo ein Sender und ein Empfänger für elektromagnetische Wellen im Träger angeordnet sind, während an der Innenseite der Handhabe ein Reflektor für diese elektromagnetischen Wellen vorgesehen ist. Es findet eine Wechselwirkung zwischen dem am Träger sitzenden Sender und Empfänger an der Innenseite der Türaußenverkleidung und dem Reflektor an der Handhabe statt, der in Abstand von der Außenseite der Türaußenverkleidung angeordnet ist. Der Sender und Empfänger sind in einem Gehäuse integriert, welches in einer entsprechenden Aufnahme des Trägers eingesteckt und durch elastische Klipse gehaltert ist.

Bei einem Griff der im Oberbegriff des Anspruches 1 angegebenen Art, bei denen Elektroden des Kondensators ein elektrisches Feld im Bereich des Griffteils erzeugen, kommt es darauf an, dass nur berechtigte Personen Zugang zum Fahrzeug finden. Ein solches System wird als sogenanntes "keyless go" bezeichnet. In diesem Fall verfügt die berechtigte Person über einen Identifikationsgeber, z.B. in Form einer Scheckkarte. Bei Annäherung des Berechtigten an das Fahrzeug wirkt der Identifikationsgeber mit einem im Fahrzeug vorgesehenen Identifikationsnehmer zusammen. Wenn der Identifikationsnehmer die Berechtigung erkennt, so setzt er die Elektronik wirksam. Bei Annäherung von Unberechtigten, die nicht über einen definierten Identifikationsgeber verfügen, werden keine Funktionen am Fahrzeug ausgelöst.

Um von diesen Maßnahmen Gebrauch machen zu können, musste, wie die DE 196 17 038 A1 zeigt, der bekannte Griff in einer "Luxus-Ausführung" ausgeführt werden. Das erforderte die Herstellung einer mehrteiligen Handhabe, um zwischen diesen Einzelteilen eine Aufnahme für die Elektrode und für weitere Bauteile der zugehörigen Kondensatorelektronik zu erzeugen. Nach dem Einbau dieser elektrischen Mittel musste die Handhabe aus ihren Einzelteilen wieder zusammengesetzt und die dazwischen liegenden Fugen und Freiräume sorgfältig vergossen werden. Diese Luxus-Ausführung des Handgriffs erforderte folglich zahlreiche Gussformen zur Herstellung der Einzelteile und zeitaufwendige Montagearbeiten beim Zusammenbau und zum mediendichten Abschluss der zusammengebauten Einzelteile.

Aus preislichen Gründen müssen manche Fahrzeugbesitzer auf eine solche Luxus-Ausführung des Griffs verzichten und sich mit einer bereits vorausgehend erwähnten Standard-Ausführung begnügen, welche nicht über eine solche elektronische Identifizierung verfügt. Die Griffe für eine solche Standard-Ausführung erfordern gesonderte Spritzwerkzeuge, eine eigene Herstellung und eine gegenüber Griffen der Luxus-Ausführung gesonderte Lagerhaltung und Logistik. Wegen der unterschiedlichen Ausbildung der Standard-Ausführung einerseits und der Luxus-Ausführung andererseits ist ein doppelter, unterschiedlicher Fertigungs-, Verwaltungs- und Montageaufwand erforderlich. Bei der Ausrüstung der Fahrzeuge muss auf die beiden unterschiedliche Griffausführungen geachtet werden, was umständlich ist und zu Fehlern führen kann.

Der Erfindung liegt die Aufgabe zugrunde, einen zuverlässigen Griff der im Oberbegriff des Anspruches 1 genannten Art zu entwickeln, der die vorerwähnten Nachteile vermeidet und sich preiswerter herstellen und montieren lässt. Dies wird erfindungsgemäß durch die weiteren, im Anspruch 1 genannten Maßnahmen erreicht, denen folgende besondere Bedeutung zukommt.

Bei der Erfindung wird zunächst ein sehr einfacher Basisgriff hergestellt, der sowohl für die Luxus-Ausführung als auch für die Standard-Ausführung geeignet ist. Bei der Fertigung, Lagerhaltung und sogar beim Einbau des Griffs braucht nicht mehr zwischen den beiden Grifftypen unterschieden zu werden; das kann erst im letzten Moment erfolgen. Wegen ihrer doppelten Anwendbarkeit können daher die Basisgriffe in viel größerer Stückzahl und damit bereits billiger hergestellt werden. Der Basisgriff ist herstellungsmäßig, zunächst ein Griff der Standard-Ausführung. Für die Luxus-Ausführung bestimmt ist ein davon zunächst getrenntes Zusatzgehäuse, in welchem mindestens die Elektrode für den Kondensator und gegebenenfalls auch noch Bauteile der zugehörigen Elektronik integriert sind. Dieses Zusatzgehäuse wird dann, wenn eine Luxusausführung des Griffs erwünscht ist, nachträglich an der Oberfläche eines der Griffteile montiert. Dazu können z.B. am stationären Griffteil Anschlussmittel vorgesehen sein, die mit komplementären Anschlussmitteln am Zusatzgehäuse zusammenwirken. Wenn das Zusatzgehäuse am Griffteil nachträglich befestigt ist, dann wird aus einem für die Standard-Ausführung bestimmten Basisgriff der gewünschte Griff der Luxus-Ausführung. Diese Umwandlung zwischen der Standard-Ausführung und der Luxus-Ausführung ist schnell und preiswert ausführbar.

Im Bedarfsfall ist es auch wieder möglich, das befestigte Zusatzgehäuse vom Griffteil zu entfernen, um eine Luxusausführung beispielsweise in eine Standard-Ausführung wieder zurückzuverwandeln. Eine solche Demontage des Zusatzgehäuses mit der integrierten Kondensator-Elektrode ist im Übrigen auch dann vorteilhaft, wenn Defekte am Kondensator oder an seiner Elektronik sich bemerkbar machen. Die Reparatur eines Griffs der Luxus-Ausführung ist daher bei der Erfindung durch Austausch eines Zusatzgehäuses mit defekter Elektronik durch ein neues Zusatzgehäuse bedarfsweise schnell und preiswert möglich. Die Anschlussmittel sorgen stets für eine exakte Platzierung der Kondensator-Elektrode im Griff.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: eine perspektivische Ansicht des montierten Griffs nach der Erfindung, wobei - der besseren Deutlichkeit wegen - das Türblech zwischen der Handhabe und einem Träger unsichtbar gemacht und nur durch eine Strichpunktlinie in seiner Lage verdeutlicht ist,
- Fig. 2: eine vormontierbare Baueinheit zwischen einer Handhabe einerseits und einer zum stationären Griffteil bereits gehörenden Griffmulde andererseits,
- Fig. 3,: in perspektivischer Darstellung, ein Kombinationsgehäuse für zwei unterschiedliche Kondensator-Elektroden mit zugehöriger Elektronik
- Fig. 4,: in ähnlicher perspektivischer Darstellung wie Fig. 1, ein zu den Bauteilen von Fig. 2 und 3 hinzukommendes weiteres Element des stationären Griffteils nach seiner Montage an einer auch hier unsichtbaren und nur strichpunktiert angedeuteten Türaußenhaut, wobei allerdings das in Fig. 3 gezeigte Kombinationsgehäuse an seiner Rückseite bereits befestigt ist und daher - bis auf ein herausragendes Teilstück - verdeckt ist.

Bei dem in Fig. 1 gezeigten Ausführungsbeispiels des erfindungsgemäßen Griffs besteht der stationäre Griffteil aus zwei Elementen 10, 20 nämlich einem Träger 10 und einer sogenannten Griffmulde 20. Bei alternativer Ausführung könnten auch beide Elemente 10, 20 durch einen gemeinsamen stationären Griffteil ersetzt sein.

Zu dem erfindungsgemäßen Griff gehört noch ein beweglicher Griffteil 30, nämlich eine Handhabe, die im vorliegenden Fall eine Schwenkachse 31 sowohl gegenüber der Griffmulde 20 als auch gegenüber dem Träger 10 aufweist. Dazu sind doppelte Schwenklagerteile 32, 33 vorgesehen, die zwar unterschiedlich ausgebildet sind, aber gemeinsam wirken.

Der eine Schwenklagerteil 32 besteht aus einem Arm 34 am einen Ende der Handhabe, einem Lagerbock 35 an der Rückseite der Griffmulde 20 und einem diese Bauteile 34, 35 verbindenden Lagerbolzen 36. Damit lässt sich, wie Fig. 2 veranschaulicht, die Griffmulde 20 mit der Handhabe 30 zu einer vormontierbaren Baueinheit 21 zusammenfassen. Die Griffmulde 20 hat dabei ein, von außen gesehen, konkaves Profil, wodurch die bogenförmig gestaltete Handhabe 30 von einer menschlichen Hand hintergriffen werden kann.

Diese Baueinheit 21 wird, wie aus Fig. 1 hervorgeht, an der sichtbaren Außenseite 41 einer dort nur strichpunktiert angedeuteten Türaußenhaut 40 befestigt. Auf der gegenüberliegenden Innenseite 42 der Türaußenhaut 40 wird dagegen der erwähnte Träger 10 befestigt. Zu dieser Befestigung besitzen die Griffmulde 20 einerseits und der Träger 10 andererseits zusammenwirkende Verbindungsmittel 11. Diese erlauben es, die beiden Elemente 10, 20 gegeneinander zu verspannen, wodurch die Türaußenhaut 40 sandwichartig zwischen die Elemente 10, 20 zu liegen kommt. Die Türaußenhaut besitzt dabei eine nicht näher gezeigte Türöffnung, die dem aus Fig. 2 erkennbaren Umrissprofil 22 angepasst ist. Zur Unterstützung der Griffmulden-Lage besitzt auch der Träger 10, wie aus Fig. 4 hervorgeht, geeignete Stützen 12.

Nach der wechselseitigen Befestigung der beiden Elemente 10, 20 vom stationären Griffteil ergibt sich auch eine Verbindung eines am anderen Ende der Handhabe vorgesehenen Verbindungselement 37 mit einem nicht näher gezeigten Gegenverbindungselement, welches Bestandteil des in Fig. 1 erwähnten zweiten Schwenklagerteils 33 ist.

Im stationären Griffteil ist schließlich auch noch ein Schließzylinder 13 angeordnet. Dieser wird im vorliegenden Fall, wie Fig. 4 verdeutlicht, im Träger 10 montiert und kuppelt dann mit seinem Ausgang 14 das zugehörige Schloss bzw. eine Zentralverriegelung des Fahrzeugs. Wie aus Fig. 2 hervorgeht, hat die Griffmulde 20 einen angesetzten Abschnitt 23, der in Fortsetzung der Handhabe 30 verläuft und, wie aus Fig. 1 hervorgeht, den Schließzylinder 13 stirnseitig überdeckt.

Im Bereich des stationären Griffteils ist eine hier zweiteilig ausgebildete Elektrode 26 angeordnet, die in einem aus Fig. 3 erkennbaren Zusatzgehäuse 16 angeordnet ist und zu einem Kondensator gehört, welcher ein elektrisches Feld im Bereich der Handhabe 30 aufbauen kann. Bei Annäherung der menschlichen Hand an die Handhabe 30 wird das elektrische Feld soweit geändert, dass eine diesen Zustand überwachende Elektronik anspricht und definierte Funktionen im Fahrzeug auslöst, nämlich eine Entriegelung des Schlosses der Tür. Wenigstens einige dieser elektronischen Bauteile befinden sich im Inneren des Zusatzgehäuses 16. Dieses Zusatzgehäuse 16 wird, wie aus Fig. 4 und 1 hervorgeht, an der Rückseite des Trägers 10 angebracht. Dazu besitzt das Zusatzgehäuse 16 aus Fig. 3 erkennbare Anschlussmittel 18, die mit entsprechenden Gegenanschlussmitteln des Trägers 10 oder der Griffmulde 20 zusammenwirken. Dadurch ist für eine definierte Lage der Elektrode 26 bezüglich der Handhabe 30 gesorgt. Um eine Demontage durch Unbefugte zu vermeiden, können die Anschluss- und Gegen-Anschlussmittel nach Eingriff unlösbar miteinander verbunden sein.

Wenn der erfindungsgemäße Griff mit dem die Elektrode 36 aufweisenden Zusatzgehäuse 16 ausgerüstet ist, dann werden bei Annäherung der menschlichen Hand, wie bereits erwähnt wurde, am Türschloss vorgesehene Sperrmittel in eine Entriegelungsposition überführt, sofern sie vorausgehend sich in ihrer Verriegelungsposition befanden. Dies geschieht natürlich nur, wenn ein Berechtigter sich dem Griff nähert. Dieser Berechtigte verfügt über einen Identifikationsgeber, der mit einem zur Elektronik im Zusatzgehäuse 16 gehörenden Identifikationsnehmer Signale austauscht und die Elektronik wirksam setzt, wenn die Berechtigung erkannt worden ist. Es ist aber wünschenswert, Vorkehrungen zu treffen, um auch im umgekehrten Sinne zu verfahren, nämlich, ausgehend von der Entriegelungsposition, das Türschloss in eine Verriegelungsposition zu überführen, wenn der Berechtigte mit der Hand sich dem Griff nähert.

Dazu wird eine zweite, aus Fig. 3 erkennbare Elektrode 27 verwendet, die in einem gesonderten Hilfsgehäuse 17 angeordnet ist. Dieses Hilfsgehäuse 17 sorgt dafür, dass diese zweite Elektrode 27 an einem anderen Ort 24 des Griffs angeordnet ist, nämlich an jenem, dem sich zum Verriegeln des Türschloss normalerweise die menschliche Hand der berechtigten Person nähert. Dieser Ort 24 ist z.B. das Stirnende des im Träger 10 montierten Schließzylinders 13, wie Fig. 4 verdeutlicht. Der Benutzer ist nämlich gewohnt, zum Verriegeln des Türschlosses die Hand zum Schließzylinder 13 zu bewegen. In diesem Fall kommt die Hand automatisch in den Bereich des Ortes 24, wo sich, bei angebrachtem Hilfsgehäuse 17, die zweite Elektrode 27 befindet.

Im vorliegenden Fall ist das Hilfsgehäuse 17 mit dem Zusatzgehäuse 16 fest verbunden und bildet die in Fig. 3 gezeigte Gehäuseeinheit 15. Diese Gehäuseeinheit 15 lässt sich über gemeinsame Anschlussmittel an der Rückseite des Trägers 10 anbringen und positioniert dadurch beide Elektroden 26, 27 einerseits an dem erwähnten Ort 24 im Bereich des Schließzylinders 13 und andererseits im Bereich der Muldenrückseite an der dafür vorgesehenen, in Fig. 4 mit 25 gekennzeichneten Stelle im Träger 10. Die Gehäuseeinheit 15 besitzt die aus Fig. 3 erkennbaren Kontaktmittel 19, die bei ordnungsgemäßer Anbringung mittels der Anschlussmittel 18 für eine elektrische Verbindung mit der Stromversorgung im Fahrzeug sorgen.

### Bezugszeichenliste:

- 10: erstes Element des stationären Gehäuseteils, Träger
- 11: Verbindungsmittel für 10 bzw. 20 an 40 (Fig. 4)
- 12: Stütze für 20 an 10 (Fig. 4)
- 13: Schließzylinder in 10 (Fig. 4)
- 14: Ausgang von 13 (Fig. 4)
- 15: Gehäuseeinheit aus 16, 17, Kombinationsgehäuse (Fig. 3)
- 16: Zusatzgehäuse für 26 (Fig. 3)
- 17: Hilfsgehäuse für 27 (Fig. 3)
- 18: Anschlussmittel für 13 an 10 bzw. 20 (Fig. 3)
- 19: Kontaktmittel an 15 (Fig. 3)
- 20: zweites Element des stationären Griffteils, Griffmulde (Fig. 2)
- 21: Baueinheit aus 20, 30 (Fig. 2)
- 22: Umrissprofil von 20 (Fig. 2)
- 23: Abdeckabschnitt an 20 für 13 (Fig. 2)
- 24: Ort für 27 an 10 (Fig. 4)
- 25: Ort für 26 an 10 (Fig. 4)
- 26: erste Elektrode in 16 (Fig. 3)
- 27: zweite Elektrode in 17 (Fig. 3)

- 30: beweglicher Griffteil, Handhabe (Fig. 1, 2)
- 31: Schwenkachse von 30 gegenüber 20 bzw. 30 (Fig. 1, 2)
- 32: erster Schwenklagerteil für 30 (Fig. 1, 2)
- 33: zweiter Schwenklagerteil (Fig. 1)
- 34: Arm an 30 für 32 (Fig. 2)
- 35: Lagerbock an 20 für 36 (Fig. 2)
- 36: Lagerbolzen an 32 (Fig. 2)
- 37: Verbindungselement an 30 für 33 (Fig. 2)
- 40: Türaußenhaut (Fig. 1)
- 41: Außenseite von 40 (Fig. 1)
- 42: Innenseite von 40 (Fig. 1)

## Patentansprüche

1. Griff an Türen, Klappen od. dgl., insbesondere für Fahrzeuge,
mit einem stationären Griffteil (10, 20), der in einer Ausnehmung der Türaußenhaut (40) montierbar ist,
und mit einer als beweglicher Griffteil fungierenden Handhabe (30), die am stationären Griffteil (10, 20) gelagert (31) ist,
mit einer im Bereich des Griffteils angeordneten Elektrode (26) eines Kondensators, welcher ein elektrisches Feld erzeugt,
und mit einer Elektronik zum Aufbau und zur Überwachung dieses elektrischen Feldes,
wobei die Elektronik auf eine Annäherung der menschlichen Hand an die Handhabe (30) anspricht und im Ansprechfall definierte Funktionen im Kraftfahrzeug auslöst, wie z.B. eine Entriegelung des Türschlosses,
**dadurch gekennzeichnet ,**
**dass** die Elektrode (26) des Kondensators in einem Zusatzgehäuse (16) integriert ist
und **dass** das Zusatzgehäuse (16) bedarfsweise entfernbar an der Oberfläche eines der Griffteile (10) angeordnet (18) ist.

2. Griff nach Anspruch 1, **dadurch gekennzeichnet, dass** der stationäre Griffteil aus zwei aneinander montierbaren Elementen (10, 20) besteht, nämlich
einem an der Innenseite (42) der Türaußenhaut (40) befestigten Träger (10) einerseits und einer auf Außenseite (41) der Türaußenhaut (40) montierbaren Griffmulde (20) andererseits.

3. Griff nach Anspruch 2, **dadurch gekennzeichnet, dass** die Handhabe (30) über eine Schwenkachse (31) mit der Griffmulde (20) verbunden ist.

4. Griff nach Anspruch 2 oder 3, **dadurch gekennzeichnet, dass** Verbindungsmittel (11) zwischen der Griffmulde (20) und dem an der Türaußenhaut (40) montierten Träger (10) angeordnet sind, welche diese beiden auf gegenüberliegenden Seiten (41, 42) der Türaußenhaut (40) halten.

5. Griff nach einem der Ansprüche 1 bis 4, **dadurch gekennzeichnet, dass** das Zusatzgehäuse (16) an der Rückseite des stationären Griffteils, insbesondere des Trägers (10) angeordnet ist.

6. Griff nach einem der Ansprüche 1 bis 5, **dadurch gekennzeichnet, dass** an der Oberfläche des stationären Griffteils (10) einerseits und am Zusatzgehäuse (16) andererseits zueinander komplementäre Anschlussmittel (18) angeordnet sind, die im Eingriffsfall für eine definierte Lage der Elektrode (26) vom Kondensator bezüglich der Handhabe (30) sorgen.

7. Griff nach Anspruch 6, **dadurch gekennzeichnet, dass** die Anschlussmittel (18) nach erfolgtem Eingriff unlösbar sind.

8. Griff nach einem der Ansprüche 1 bis 7, **dadurch gekennzeichnet, dass** eine der im Ansprechfall ausgelösten Funktionen darin besteht, am Türschloss vorgesehene Sperrmittel aus einer normalerweise vorliegenden Verriegelungsposition in eine Entriegelungsposition zu überführen.

9. Griff nach einem der Ansprüche 1 bis 8, **dadurch gekennzeichnet, dass** zur Auslösung anderer Funktionen im Kraftfahrzeug mindestens eine weitere Elektrode (27) eines anderen Kondensators vorgesehen ist,
dass die weitere Elektrode (27) in einem Hilfsgehäuse (17) integriert ist, welches an einer anderen Stelle (24) im Oberflächenbereich der Griffteile (10, 20) wahlweise anordbar ist,
und dass eine gesonderte Auswerteelektronik zum Aufbau und zur Überwachung eines weiteren elektrischen Feldes dient,
wobei diese gesonderte Auswerteelektronik auf die Annäherung der menschlichen Hand an einer anderen Stelle des stationären oder beweglichen Griffteils anspricht und diese andere Funktionen auslöst.

10. Griff nach Anspruch 9, **dadurch gekennzeichnet, dass** diese andere Funktion im Kraftfahrzeug aus einer Umsteuerung des entriegelten Türschlosses in seine Verriegelungsposition besteht.

11. Griff nach einem der Ansprüche 1 bis 10, **dadurch gekennzeichnet, dass** das Hilfsgehäuse (17) und das Zusatzgehäuse (16) miteinander fest verbunden sind und mittels gemeinsame Anschlussmittel (18) an der Oberfläche der Griffteile (10, 20, 30) montierbar sind.

12. Griff nach Anspruch 11, **dadurch gekennzeichnet, dass** das Hilfsgehäuse (17) mit dem Zusatzgehäuse (16) einstückig ausgebildet ist und eine gemeinsam zu montierende Gehäuseeinheit (15) bilden.

13. Griff nach einem der Ansprüche 1 bis 12, wobei der stationäre Griffteil (20) einen die ruhende Handhabe (30) fortsetzenden schauseitigen Abdeckabschnitt (23) besitzt, unter welchem bedarfsweise ein Schließzylinder (13) anordbar ist, **dadurch gekennzeichnet,**
**dass** das Hilfsgehäuse 17) mit seiner weiteren Elektrode (27) im Bereich (24) dieses Abdeckabschnitts (23) angeordnet ist.

14. Griff nach Anspruch 13, **dadurch gekennzeichnet, dass** der Abdeckabschnitt (23) ein Bestandteil der Griffmulde (20) ist
und dass der Träger (10) einen Durchlass aufweist, durch welchen im Montagefall das Hilfsgehäuse (17) mit zugehöriger weiterer Elektrode (27) bzw. der ihm entsprechende Bereich der aus Zusatz- und Hilfsgehäuse (16, 17) kombinierten Gehäuseeinheit (15) hindurchgeführt sind.

## Claims

1. Handle assembly on doors, hoods or the like, especially for vehicles,
with a stationary handle part (10, 20) that can be mounted in a recess of the door outer skin (40),
and with a handle (30) functioning as a moving handle part, that is mounted (31) on the stationary handle part (10, 20),
with an electrode (26) of a capacitor that generates an electric field arranged in the area of the handle part,
and with an electronic system to build up and monitor this electric field,
with the electronic system responding to the approach of the human hand to the handle (30) and triggering defined functions in the vehicle, such as unlocking of the door lock, when it responds,
**characterized in that**
the electrode (26) of the capacitor is integrated into an additional housing (16)
and that the additional housing (16) is removeably arranged (18) on the surface of one of the handle parts (10).

2. Handle assembly according to Claim 1, **characterized in that** the stationary handle part consists of two elements (10, 20) that can be attached to each other, i.e. a carrier (10) fixed to the inside (42) of the door outer skin (40) on one hand and a handle recess (20) that can be mounted on the outside (41) of the door outer skin (40).

3. Handle assembly according to Claim 2, **characterized in that** the handle (30) is connected to the handle recess (20) by a swivel axis (31).

4. Handle assembly according to Claim 2 or 3, **characterized in that** connecting means (11) are arranged between the handle recess (20) and the carrier (10) mounted on the door outer skin (40), which holds these two on opposite sides (41, 42) of the door outer skin (40).

5. Handle assembly according to one of Claims 1 to 4, **characterized in that** the additional housing (16) is arranged on the back of the stationary handle part, especially of the carrier (10).

6. Handle assembly according to one of Claims 1 to 5, **characterized in that** connecting means (18), complimentary to each other, are arranged on the surface of the stationary handle part (10) on one hand and on the additional housing (16) on the other, that in the event of engagement ensure a defined position of the electrode (26) of the capacitor relative to the handle (30).

7. Handle assembly according to Claim 6, **characterized in that** the connecting means (18) is unreleasable after engagement has taken place.

8. Handle assembly according to one of Claims 1 to 7, **characterized in that** one of the functions released in the event of a response exists that moves a locking means provided on the door lock from a normally present locking position to an unlocking position.

9. Handle assembly according to one of Claims 1 to 8, **characterized in that** to trigger other functions in the vehicle, at least one further electrode (27) of another capacitor is provided,
that the other electrode (27) is integrated into an auxiliary housing (17) that can be arranged as required at a different point (24) on the surface area of the handle parts (10, 20),
and that a separate electronic evaluation system serves to build up and monitor a further electrical field,
with this separate electronic evaluation system responding to the approach of the human hand to a different position of the stationary or moving handle part and triggering these other functions.

10. Handle assembly according to Claim 9, **characterized in that** this other function in the vehicle consists of an actuation of the unlocked door lock to its locking position.

11. Handle assembly according to one of Claims 1 to 10, **characterized in that** the auxiliary housing (17) and the additional housing (16) are firmly connected to each other and can be mounted on the surface of the handle parts (10, 20, 30) by means of a common connecting means (18).

12. Handle assembly according to Claim 11, **characterized in that** the auxiliary housing (17) is formed as a single part with the additional housing (16) and forms a housing unit (15) to be mounted jointly

13. Handle assembly according to one of Claims 1 to 12, with the stationary handle part (20) having a cover section (23) on the viewed side continuing the stationary handle (30) under which a locking cylinder (13) can be arranged as required, **characterized in that**
the auxiliary housing (17) with its other electrode (27) is arranged in the area (24) of this cover section (23).

14. Handle assembly according to Claim 13, **characterized in that** the cover section (23) is a component of the handle recess (20)
and that the carrier (10) has a passage through which during assembly the auxiliary housing (17) with the associated electrode (27), or the area of the housing unit (15) combined from the additional and auxiliary housing (16, 17) corresponding to it, can be passed during installation.

## Revendications

1. Poignée montée sur des portières, des trappes ou analogues, en particulier pour des véhicules,
avec une partie de poignée (10, 20), susceptible d'être montée dans un évidement de la peau extérieure de portière (40),
et avec une manette (30) servant de partie de poignée mobile, la manette étant montée (31) sur la partie de poignée (10, 20) stationnaire,
avec une électrode (26), disposée dans la zone de la partie de poignée, d'un condensateur, produisant un champ électrique,
et avec une électronique, pour établir et surveiller ce champ électrique,
l'électronique réagissant à une approche de la main humaine vis-à-vis de la manette (30) et, en cas de réaction, déclenchant des fonctions définies dans le véhicule automobile, tel que, par exemple, un déverrouillage de la serrure de portière,
**caractérisée en ce que**
l'électrode (26) du condensateur est intégrée dans un boîtier additionnel (16) ;
et **en ce que** le boîtier additionnel (16), en cas de besoin, est disposé (18), de façon permettant un enlèvement, sur la surface d'une des parties de poignée (10).

2. Poignée selon la revendication 1, **caractérisée en ce que** là partie de poignée stationnaire est composée de deux éléments (10, 20) pouvant être montés l'un sur l'autre, précisément un support (10) fixé sur la face intérieure (42) de la peau extérieure de portière (40), d'une part, et une auge de poignée (20), pouvant être montée sur la face extérieure (41) de la peau extérieure de portière (40), d'autre part.

3. Poignée selon la revendication 2, **caractérisée en ce que** la manette (30) est reliée à l'auge de poignée (20) par l'intermédiaire d'un axe de pivotement (31).

4. Poignée selon la revendication 2 ou 3, **caractérisée en ce que** des moyens de liaison (11) sont disposés entre l'auge de poignée (20) et le support (10) monté sur la peau extérieure de portière (40), les moyens de liaison maintenant ces deux éléments sur des côtés (41, 42) opposés de la peau extérieure de portière (40).

5. Poignée selon l'une des revendications 1 à 4, **caractérisée en ce que** le boîtier additionnel (16) est disposé sur la face arrière de la partie de poignée stationnaire, en particulier du support (10).

6. Poignée selon l'une des revendications 1 à 5, **caractérisée en ce que**, sur la surface de la partie de poignée (10) stationnaire, d'une part, et sur le boîtier additionnel (16), d'autre part, sont disposés des moyens de raccordement (18) complémentaires l'un à l'autre, qui, en cas d'intervention, veillent à assurer une position définie de l'électrode (26) du condensateur par rapport à la manette (30).

7. Poignée selon la revendication 6, **caractérisée en ce que** les moyens de raccordement (18) sont indésolidarisables une fois l'intervention effectuée.

8. Poignée selon l'une dès revendications 1 à 7, **caractérisée en ce qu'**une des fonctions déclenchées en cas de réaction consiste à faire passer des moyens de blocage, prévus sur la serrure de portière, d'une position de verrouillage, que l'on a normalement, en une position de déverrouillage.

9. Poignée selon l'une des revendications 1 à 8, **caractérisée en ce que**, pour le déclenchement d'autres fonctions dans le véhicule automobile, au moins une autre électrode (27) d'un autre condensateur est prévu,
**en ce que** l'autre électrode (27) est intégrée dans un boîtier auxiliaire (17) susceptible d'être disposé au choix en un autre emplacement (24) dans la zone de surface des parties de poignée (10, 20),
et **en ce qu'**une électronique d'évaluation séparée sert à l'établissement et à la surveillance d'un autre champ électrique,
sachant que cette électronique d'évaluation séparée réagit à l'approche de la main humaine vis-à-vis d'un autre emplacement de la partie de poignée stationnaire ou mobile, et déclenche ces autres fonctions.

10. Poignée selon la revendication 9, **caractérisée en ce que** cette autre fonction dans le véhicule automobile est composée d'une commande de commutation de la serrure de portière déverrouillée, à sa position de verrouillage.

11. Poignée selon l'une des revendications 1 à 10, **caractérisée en ce que** le boîtier auxiliaire (17) et le boîtier additionnel (16) sont reliés ensemble rigidement et peuvent être montés sur la surface des parties de poignée (10, 20, 30) à l'aide de moyens de raccordement (18) communs.

12. Poignée selon la revendication 11, **caractérisée en ce que** le boîtier auxiliaire (17) est réalisé d'une seule pièce avec le boîtier additionnel (16) et ceux-ci forment une unité de boîtier (15) à monter conjointement.

13. Poignée selon l'une des revendications 1 à 12, sachant que la partie de poignée (20) stationnaire comprend un tronçon de recouvrement (23) situé côté visible, prolongeant la manette (30) stationnaire, tronçon sous lequel en cas de besoin peut être disposé un cylindre de fermeture (13), **caractérisée en ce que**
le boîtier auxiliaire (17) est disposé avec son autre électrode (27 dans la zone (24) de ce tronçon de recouvrement (23).

14. Poignée selon la revendication 13, **caractérisée en ce que** le tronçon de recouvrement (23) est un composant de l'auge de saisie (20)
et **en ce que** le support (10) présente un passage à travers lequel, en cas de montage, le boîtier auxiliaire (17) avec une autre électrode (27) afférente, ou la zone lui correspondant de l'unité de boîtier (15) combinée, formée des boîtiers additionnel et auxiliaire (16, 17), sont susceptibles d'être passés.
